# FASCICULE DE BREVET EUROPEEN

(11) **EP 0 377 545 B1**
(45) Date de publication et mention de la délivrance du brevet: **15.09.1993**
(21) Numéro de dépôt: 90450001.4
(22) Date de dépôt: 04.01.1990
(51) Int. Cl.: E06B 3/50, E05D 15/10, E05D 15/58

(54) **Vantail coulissant**
Schiebeflügel
Sliding wing

(30) Priorité: 06.01.1989 FR 8900234
(43) Date de publication de la demande: 11.07.1990
(73) Titulaire: Pailler, Jean-Yves, 17000 La Rochelle Tasdon (FR)
(72) Inventeur: Pailler, Jean-Yves, 17000 La Rochelle Tasdon (FR)

(56) Documents cités:
- DE-A- 3 620 576
- GB-A- 1 236 850
- GB-A- 2 083 118

## Description

La présente invention a trait à un vantail coulissant perfectionné.

Ce type de fermeture est susceptible de se déplacer suivant deux translations, l'une, suivant une direction orthogonale au plan de l'ouverture de la baie et permettant, soit d'obturer l'ouverture de la baie, soit de placer le vantail en retrait du plan de l'ouverture en vue de pouvoir effectuer la deuxième translation, à savoir un coulissement du vantail dans son plan, parallèlement audit plan de la baie.

Des dispositifs G.U-976, Gretsch-Unitas GmbH, Ferrures de Bâtiment, B.P. 1247, D-7257 Ditzingen existent pour permettre à de tels vantaux de tels déplacements. Ils comprennent un système de ferrure à commande par poignée articulant le vantail sur le dormant à l'aide de compas munis à leur extrémité de galets circulant dans deux rails de guidage horizontaux, respectivement en partie haute et en partie basse du dormant et fixés à ce dernier.

Ces systèmes présentent cependant un grave inconvénient. Le vantail est, dans sa position de coulissement, placé en porte-à-faux par rapport au dormant et c'est le système de montage et d'articulation du vantail qui supporte tout le poids de ce dernier. Ceci peut poser des problèmes résultant du poids qui peut être important notamment dans le cas de vitrage double ou triple.

Le but de l'invention est précisément de pallier cet inconvénient et de proposer un dispositif de coulissement plus sûr et fiable.

A cet effet, l'invention a pour objet un vantail coulissant du type comportant une liaison à compas interposée entre le vantail et le dormant, en partie haute et basse du vantail, et une ferrure de commande par poignée et crémone desdits compas, caractérisé en ce que dans toutes ses positions le vantail repose en permanence sur une partie plane horizontale du dormant, en partie basse de ce dernier, par l'intermédiaire de billes enchâssées, dans le vantail sur sa face inférieure et interposées entre le vantail et le dormant.

Un tel dispositif permet de faire supporter en permanence le vantail coulissant par le dormant ce qui assure une bien meilleure longévité de l'ensemble tout en facilitant la manipulation du vantail.

Ainsi, le vantail repose en permanence par l'intermédiaire de billes sur ladite face plane horizontale du dormant, ce qui facilite par ailleurs le coulissement du vantail.

D'autres caractéristiques et avantages ressortiront de la description qui va suivre d'un mode de réalisation du dispositif de l'invention, description donnée à titre d'exemple uniquement et en regard des dessins annexés sur lesquels :
Figures 1a,1b,1c représentent en coupe horizontale une porte-fenêtre comprenant un vantail fixe et un vantail coulissant selon l'invention ;
Figures 2a,2b,2c sont des coupes verticales suivant les lignes IIa,IIb et IIC respectivement des dispositifs des figures 1a,1b et 1c ;
Figure 3 est une coupe verticale de la partie inférieure d'un vantail coulissant conforme à l'invention ;
Figure 4 est une coupe horizontale du vantail de la figure 3, et
Figure 5 est une vue en élévation schématique d'un système de ferrure de commande du vantail.

Sur les figures 1a,1b,1c et 2a,2b,2c on a représenté schématiquement, à titre d'exemple, une porte-fenêtre comprenant un cadre dormant 1, un vantail fixe 2 et un vantail coulissant 3.

En figure 1a, le vantail coulissant 3 occupe sa position de fermeture. En figure 1b, ce vantail 3 se trouve en retrait (côté intérieur de la porte-fenêtre) de la position de fermeture et à une distance suffisante pour lui permettre de coulisser latéralement pour venir, comme illustré par la figure 1c, derrière le vantail fixe 2.

Ce double mouvement de translation du vantail coulissant 3, de la position de la figure 1a à celle de la figure 1b, puis de cette dernière position à celle de la figure 1c, est obtenu à la manière habituelle à l'aide d'un système de ferrure bien connu dans son principe et illustré par la figure 5. Cette figure 5 représente schématiquement la partie inférieure d'une ferrure qui comprend une crémone 4 commandée par une poignée (non représentée) intérieure et/ou extérieure et actionnant deux compas 5 montés en partie inférieure du vantail coulissant (non représenté).

Les compas 5 sont des bras articulés autour d'un axe vertical 6 solidaire du vantail coulissant, cependant que l'extrémité des bras des compas 5 est munie d'un galet 7 d'axe vertical susceptible de coulisser dans un rail de guidage (non représenté) fixé en partie basse du dormant (côté intérieur).

L'angle d'ouverture des compas 5 par rapport au plan du vantail est commandé par la crémone 4 par un système de tringlerie et de renvoi d'angle, parfaitement connu et simplement illustré symboliquement en 8 sur la figure 5.

Le vantail coulissant est bien entendu muni en partie haute des mêmes compas 5 coopérant avec un rail de guidage courant tout le long du dormant. On a représenté schématiquement en 9 sur les figures 1a,1b,1c et 2a,2b,2c des rails de guidage inférieur et supérieur des galets 7 de tels compas.

De même, sur la figure 3 on a représenté un vantail coulissant 3 muni à sa partie inférieure d'un compas 5 avec son galet 7 circulant dans un rail de guidage 9 fixé au dormant 1 (côté intérieur).

Conformément à l'invention, le vantail coulissant 3 repose constamment en appui sur une surface plane horizontale 10, ménagée à cet effet sur le dormant 1, en partie basse, quelle que soit la position du vantail 3, c'est-à-dire qu'il soit fermé (figure 1a), en retrait (figure 1b) ou ramené derrière le vantail fixe 2 (figure 1c).

La surface d'appui 10 s'étend donc suffisamment en direction de l'intérieur de la pièce fermée par la porte-fenêtre ainsi que sur toute la largeur de cette dernière.

Le vantail coulissant 3 est en appui sur cette surface 10 par l'intermédiaire de billes 11, en nombre variable, montées libres dans des logements appropriés et rapportées sur la face inférieure du vantail 3 en regard de la surface 10.

La figure 3 représente le vantail 3 en position de fermeture (traits pleins) et, en tiretés (3'), en position de retrait correspondant aux figures 1b et 2b.

L'étanchéité en fermeture est obtenue à l'aide de joncs d'étanchéité 12 (figures 3 et 4) fixés sur le dormant 1 et coopérant avec le vantail 3, à la manière connue.

Le matériau constitutif des vantaux et dormant peut être de l'acier, de l'aluminium, du bois, une matière plastique, etc...

Avec un tel montage du vantail coulissant, le poids de ce dernier demeure constamment supporté par la partie dormante 1 du châssis ce qui soulage totalement le système de ferrure à compas, lequel, n'ayant plus à supporter le vantail, présente une bien meilleure longévité et peut être réalisé plus économiquement. De plus, la manoeuvre de coulissement du vantail 3 est facilitée par la qualité du contact roulant entre le vantail 3 et le dormant 1.

## Revendications

1. Vantail coulissant du type comportant une liaison à compas (5) interposée entre le vantail (3) et le dormant (1), en partie haute et basse du vantail, et une ferrure (4,8) de commande par poignée et crémone desdits compas, caractérisé en ce que dans toutes ses positions le vantail (3) repose en permanence sur une partie plane horizontale (10) du dormant (1), en partie basse de ce dernier, par l'intermédiaire de billes (11) enchâssées dans le vantail (3) sur sa face inférieure et interposées entre le vantail et le dormant (1).

## Patentansprüche

1. Typ von schiebeflügel, bestehend aus einer "Kompaßverbindung", dazwischen gestellt zwischen dem flügel, (3), und dem blendrahmen, (1), im ober und unterteil des flügels; und einem einsenbeschlag, (4-8), zur bedienung, durch drücker und drehriegel, der sogenannten "Kompaßen".
Die charakteristik besteht darin daß der flügel, (3), in jeder stellung, dauernd auf einem waagerechten flachen teil, (10), des unterteils des blendrahmens, (1), beruht, durch vermittlung kugel, (11), die in der unterseite des flügel und dem blendrahmen dazwischengestellt sind.

## Claims

1. Type of sliding leaf, comprising a "compasses connection", (5), interposed between the leaf, (3), and the frame, (1), in upper and lower parts of the leaf; and a control fitting of the so called, "compasses connection", through handle and espagnolette.
Characterized by the fact that, in every position, the leaf is permanently standing on a even horizontal point, (10), of the frame, (1), in lower part of the latter, by means of balls, (11), mouted in the leaf, (3), on his lower side and interposed between the leaf and the frame.
